# EUROPÄISCHE PATENTSCHRIFT

(11) **EP 2 481 030 B1**
(45) Veröffentlichungstag und Bekanntmachung des Hinweises auf die Patenterteilung: **27.03.2019**
(21) Anmeldenummer: 10757055.8
(22) Anmeldetag: 27.08.2010
(51) Int. Cl.: G07D 11/00, G07F 19/00

(54) **VORRICHTUNG ZUR HANDHABUNG VON WERTSCHEINEN**
DEVICE FOR HANDLING VALUE NOTES
DISPOSITIF POUR MANIPULER DES PAPIERS DE VALEUR

(30) Priorität: 25.09.2009 DE 102009043090
(43) Veröffentlichungstag der Anmeldung: 01.08.2012
(73) Patentinhaber: Wincor Nixdorf International GmbH, 33106 Paderborn (DE)
(72) Erfinder: SEIBERT, Joachim, 59929 Brilon (DE)
(86) Internationale Anmeldenummer: PCT/EP2010/062528
(87) Internationale Veröffentlichungsnummer: WO 2011/036023

(56) Entgegenhaltungen:
- EP-A1- 0 712 099
- WO-A2-02/075670
- DE-A1- 19 932 149
- DE-A1-102004 061 467
- DE-U1- 20 001 117
- US-A1- 2004 046 015

## Beschreibung

Die Erfindung betrifft eine Vorrichtung zur Handhabung von Wertscheinen. Die Vorrichtung umfasst eine Steuereinheit zur Steuerung der Vorrichtung, wobei die Steuereinheit Programmdaten eines Computerprogramms abarbeitet.

Bei der Vorrichtung handelt es sich insbesondere um einen Geldautomaten, ein automatisches Kassensystem und/oder eine automatische Tresorkasse. Die Steuereinheit des Geldautomaten, des automatischen Kassensystems bzw. der automatischen Tresorkasse arbeitet Programmdaten eines Computerprogramms ab, welches insbesondere zur Steuerung der Betriebsabläufe des Geldautomaten, der automatischen Tresorkasse bzw. des automatischen Kassensystems dient. Die Firma, die das Computerprogramm vertreibt, ist wie auch bei Computerprogrammen für PCs daran interessiert, das Computerprogramm auf den Betreiber des Geldautomaten, des automatischen Kassensystems bzw. der automatischen Tresorkasse zu lizensieren, um somit dem unlizenzierten Gebrauch und/oder der nicht erlaubten Vervielfältigung des Computerprogramms vorzubeugen.

Die Geldautomaten, automatischen Kassensysteme und/oder automatischen Tresorkassen sind in der Regel in ein Computernetzwerk des Betreibers integriert, über das der Betreiber insbesondere den Status des Geldautomaten, des automatischen Kassensystems bzw. der automatischen Tresorkasse und den Bestand an Wertscheinen der in ihm bzw. ihr aufgenommenen Geldkassetten überwachen kann. Eine Möglichkeit die Lizenzierung des Computerprogramms durchzuführen ist es, das der Lizenzgeber, also die Firma, die das Computerprogramm programmiert hat und/oder vertreibt, Zugang zu diesem Computernetzwerk gewährt wird. Nachteilig hieran ist, dass über die Computernetzwerke des Betreibers, insbesondere bei Banken, ein Zugriff auf vertrauliche Daten möglich ist, auf die der Dienstleister keinen Zugriff haben darf. Eine Möglichkeit dies zu verhindern ist die Verwendung von aufwendigen Datenschutzsystemen, wie beispielsweise Firewall-Systemen. Hierdurch entstehen für den Betreiber allerdings hohe Kosten und ein zusätzlicher Aufwand. Ebenso ist die Lizenzierung über das Internet aus Sicherheitsgründen problematisch.

Eine weitere Möglichkeit der Lizenzierung ist, dass die Lizenzierung bereits bei dem Hersteller des Geldautomaten erfolgt, indem dieser die benötigten Daten von dem Betreiber der Vorrichtung erfragt. Der Hersteller des Geldautomaten, des automatischen Kassensystems bzw. der automatischen Tresorkasse installiert in diesem Fall jeweils nur die von dem Betreiber der Vorrichtung erworbenen Funktionsmodule des Computerprogramms auf dem Geldautomaten, dem automatischen Kassensystem bzw. der automatischen Tresorkasse. Nachteilig hieran ist zum einen, dass dieses Verfahren für den Hersteller einen zusätzlichen Aufwand bedeutet. Zum anderen ist es nachteilig, dass auf jedem Geldautomaten, automatischen Kassensystem bzw. auf jeder automatischen Tresorkasse andere Programmdaten des Computerprogramms installiert werden müssen. Auch hierdurch entsteht ein zusätzlicher Aufwand und zusätzliche Kosten.

Aus dem Dokument US 2004/046015 A1 ist eine Vorrichtung zur Handhabung von Wertscheinen bekannt, die eine Steuereinheit umfasst, in der eine Vielzahl von möglichen Funktionen gespeichert sind. Durch das Übertragen von Freischaltcodes können einzelne dieser Funktionen freigeschaltet werden.

Aus dem Dokument EP 0 712 099 A1 ist ein System bekannt, das einen Geldautomaten und eine interface device umfasst, wobei der Geldautomat über die interface device mittels kontaktloser Kommunikation gewartet werden kann.

Das Dokument DE 200 01 117 U1 beschreibt einen Geldautomaten, der mit Hilfe einer Bedieneinheit drahtlos bedient werden kann.

Aus dem Dokument DE 10 2004 061 467 A1 ist ein Banknotensystem bekannt, bei dem eine Vielzahl von Aufbewahrungseinheiten zur Aufbewahrung von Wertscheinen vorgesehen sind, wobei mindestens eine dieser Aufbewahrungseinheiten Wertscheine mindestens zweier Denominationen aufnehmbar sind.

Aus dem Dokument DE 199 32 149 A1 ist ein System zur Ausführung von Transaktionen bekannt, bei dem mehrere Endgeräte über ein Netzwerk miteinander und mit einem Knotenrechner verbunden sind.

Das Dokument WO 02/075670 A2 beschreibt ein System zur Identifizierung von Dokumenten, insbesondere zur Identifizierung von Banknoten.

Es ist Aufgabe der Erfindung, eine Vorrichtung zur Handhabung von Wertscheinen anzugeben, die eine einfache, sichere Lizenzierung eines von einer Steuereinheit der Vorrichtung abzuarbeitenden Computerprogramms ermöglicht.

Diese Aufgabe wird durch eine Vorrichtung mit den Merkmalen des Patentanspruchs 1 gelöst. Vorteilhafte Weiterbildungen der Erfindung sind in den abhängigen Patentansprüchen angegeben.

Durch das Vorsehen eines Authentifizierungsdatenspeichers, in dem Authentifizierungsdaten zur eindeutigen Authentifizierung der Vorrichtung gespeichert sind und das Vorsehen einer Übermittlungseinheit, über die Referenzdaten, die einen in Abhängigkeit der Authentifizierungsdaten erzeugten Referenzwert umfassen, an eine Lizenzverwaltungseinheit übermittelt werden, wird erreicht, dass die Vorrichtung von der Lizenzverwaltungseinheit eindeutig identifiziert und authentifiziert werden kann. Die Identifizierung erfolgt hierbei insbesondere über eine vorrichtungsindividuelle Seriennummer. Zur Authentifizierung werden zusätzlich zu der Seriennummer weitere Daten, insbesondere ein PIN und/oder ein Passwort, vorzugsweise ein Einmal-Passwort, an die Lizenzverwaltungseinheit übermittelt. Durch die Authentifizierung der Vorrichtung wird im Vergleich zu einer reinen Identifizierung der Vorrichtung Manipulationsversuchen vorgebeugt, durch die die Lizenzierung umgangen werden soll. Insbesondere wird hierdurch das Übermitteln einer von dem Betreiber der Vorrichtung beliebig ausgedachten Seriennummer vermieden. Ferner fallen durch die Authentifizierung Übertragungsfehler schneller auf als bei einer reinen Identifizierung, da bei Übertragungsfehlern die für die Identifizierung übermittelte Seriennummer beispielsweise nicht mit dem dazugehörigen Passwort übereinstimmt.

Durch den Authentifizierungsdatenspeicher mit den in ihm gespeicherten Authentifizierungsdaten verfügt die Vorrichtung über ein Merkmal zur eindeutigen Identifizierung und Authentifizierung der Vorrichtung. Durch das Vorliegen des Merkmals zur Authentifizierung in Form von Daten wird erreicht, dass das für die eindeutige Identifizierung bzw. Authentifizierung verwendete Merkmal auf einfache Weise einem Lizenzgeber übermittelt werden kann, ohne dass dies vorher in eine Datenstruktur umgewandelt werden muss. Ferner können solche Daten von der Lizenzverwaltungseinheit einfach weiterverarbeitet werden. Ferner muss hierdurch nicht, wie beispielsweise bei einer fest in die Vorrichtung eingravierten Seriennummer, diese manuell vor Ort ausgelesen und an die Lizenzverwaltungseinheit übermittelt werden. Hierdurch werden Aufwand und Zeit eingespart.

Durch das Freischalten mindestens eines Funktionsmoduls des Computerprogramms durch die Steuereinheit in Abhängigkeit von einen Lizenzschlüssel umfassenden Daten, die von der Lizenzverwaltungseinheit in Abhängigkeit der übermittelten Referenzdaten erzeugt wurden, wird erreicht, dass auf mehreren gleichartigen Vorrichtungen zunächst das gesamte Computerprogramm installiert werden kann, und individuell die von dem Lizenznehmer gebuchten Funktionsmodule über die Lizenzierung freigeschaltet werden. Das Computerprogramm wird insbesondere werksseitig vorinstalliert. Alternativ kann das Computerprogramm auch bei der ersten Inbetriebnahme der Vorrichtung mit allen Funktionsmodulen installiert werden. Da zunächst das gesamte Programm installiert wird und später anhand der Lizenzierung individuell die gebuchten Funktionsmodule freigeschalten werden, wird der Aufwand für den Hersteller der Vorrichtung reduziert. Die Referenzdaten umfassen vorzugsweise neben dem Referenzwert auch noch Informationen über den Betreiber der Vorrichtung. Des Weiteren können die Referenzdaten zusätzlich oder alternativ Bestellinformationen umfassen.

Die Vorrichtung umfasst insbesondere ein Subscriber Identity Modul (SIM) mit einem Speicherbereich, in dem die Authentifizierungsdaten gespeichert sind. Das SIM umfasst insbesondere den Authentifizierungsdatenspeicher. Das SIM kann insbesondere für weitere Funktionen der Vorrichtung, insbesondere für eine Fernwartung über Mobilfunk und/oder ein Bestandsmanagement des Bestandes von in der Vorrichtung aufgenommenen Geldkassetten an Wertscheinen mittels Mobilfunk, genutzt werden. Durch das Speichern der Authentifizierungsdaten in dem SIM kann auf ein zusätzliches separates Speicherelement verzichtet werden. Insbesondere werden zur Authentifizierung der Vorrichtung gegenüber der Lizenzverwaltungseinheit dieselben Authentifizierungsdaten verwendet, wie sie für die Authentifizierung bei der Fernwartung bzw. beim Bestandsmanagement verwendet werden. Alternativ können für die unterschiedlichen Funktionen auch unterschiedliche Authentifizierungsdaten verwendet werden.

Ferner umfasst das SIM standardmäßig Authentifizierungsdaten, die zur Authentifizierung des SIM gegenüber einem Mobilfunkanbieter benötigt werden. Diese Authentifizierungsdaten können auch für die Authentifizierung der Vorrichtung gegenüber der Lizenzverwaltungseinheit verwendet werden, sodass keine weiteren Authentifizierungsdaten benötigt werden. Alternativ können zur Authentifizierung gegenüber der Lizenzverwaltungseinheit auch andere Authentifizierungsdaten verwendet werden.

Es ist vorteilhaft, wenn der Vorrichtung mit Hilfe des SIM eine Telefonnummer eindeutig zugeordnet ist. Diese Telefonnummer kann insbesondere zur Identifizierung der Vorrichtung durch die Lizenzverwaltungseinheit genutzt werden und ist insbesondere Bestandteil der an die Lizenzverwaltungseinheit übertragenen Referenzdaten.

In einem Speicherbereich des SIM können Anwendungsdaten zur Verschlüsselung und/oder Signierung von an die Lizenzverwaltungseinheit zu übertragenden Daten und/oder zur Entschlüsselung und/oder Überprüfung der Signatur von von der Lizenzverwaltungseinheit entgegengenommenen Daten gespeichert sein. Durch die Verschlüsselung und/oder Signierung der Daten wird die Übertragungssicherheit erhöht und die Nutzung und/oder Manipulation der übermittelten Daten durch unautorisierte Personen vermieden oder zumindest erschwert. Ferner können diese Anwendungsdaten auch für die Erzeugung der Referenzdaten genutzt werden, wodurch auf Programmdaten eines Algorithmus, der aus den Authentifizierungsdaten den Referenzwert ermittelt, verzichtet werden kann. Alternativ kann die Steuereinheit zum Erzeugen des Referenzwertes Programmdaten eines Algorithmus abarbeiten.

Ferner ist es vorteilhaft, wenn die Übertragungseinheit mindestens eine Schnittstelle umfasst, über die die Referenzdaten auf einen austauschbaren Wechseldatenträger übertragbar sind und über die die Daten mit dem Lizenzschlüssel von einem austauschbaren Wechseldatenträger einlesbar sind. Die Schnittstelle umfasst insbesondere eine USB-Schnittstelle, ein CD-Laufwerk, ein DVD-Laufwerk und/oder ein Diskettenlaufwerk. Als austauschbarer Datenträger werden entsprechend ein USB-Stick, eine CD, eine DVD und/oder eine Diskette verwendet. Bei dieser Ausführungsform der Erfindung werden die über die Schnittstelle auf den austauschbaren Wechseldatenträger übertragenen Referenzdaten mit Hilfe des Wechseldatenträgers manuell von der Vorrichtung zu der Lizenzverwaltungseinheit übertragen. Von der Lizenzverwaltungseinheit werden die den Lizenzschlüssel umfassenden Daten erzeugt und auf einem weiteren oder demselben Wechseldatenträger gespeichert. Dieser Wechseldatenträger wird wiederum zur Vorrichtung verbracht. Die den Lizenzschlüssel umfassenden Daten werden über die Schnittstelle zur Vorrichtung übertragen werden. Auf diese Weise wird eine einfache Art der Lizenzierung erreicht, bei der keine Daten über ein Netzwerk übertragen werden müssen, sodass eine höchstmögliche Datensicherheit erreicht wird. Bei dieser Ausführungsform der Erfindung dient das SIM lediglich als eindeutiges Merkmal zur Authentifizierung und Identifizierung der Vorrichtung, wird aber nicht zur Übertragung der Referenzdaten mittels Mobilfunk genutzt.

Die Übertragungseinheit umfasst eine Funkeinheit zum Senden und Empfangen von Daten mittels Mobilfunk. Die Funkeinheit sendet die Referenzdaten mittels Mobilfunk an die Lizenzverwaltungseinheit und empfängt die den Lizenzschlüssel umfassenden Daten von der Lizenzverwaltungseinheit. Auf diese Weise wird ein besonders einfaches Lizenzierungsverfahren realisiert. Da die Daten mittels Mobilfunk übertragen werden, müssen die Referenzdaten nicht manuell von der Vorrichtung abgeholt werden und die den Lizenzschlüssel umfassenden Daten nicht manuell auf die Vorrichtung aufgespielt werden. Hierdurch werden Kosten und Zeit eingespart. Ferner können auf diese Weise die Daten zwischen der Vorrichtung und der Lizenzverwaltungseinheit übermittelt werden, ohne dass die Lizenzverwaltungseinheit Zugriff auf ein Computernetzwerk des Betreibers der Vorrichtung haben muss. Hierdurch wird die Datensicherheit der Daten, auf die über das Computernetzwerk des Betreibers zugegriffen werden kann, erhöht. Ferner muss der Betreiber keine Datensicherungsmaßnahmen speziell zum Verhindern eines unautorisierten Zugriffs der Lizenzverwaltungseinheit auf diese Daten treffen. Durch die Übermittlung der Daten mittels Mobilfunk erfolgt eine sichere direkte Übermittlung der Daten zwischen der Lizenzverwaltungseinheit und der Vorrichtung.

Es ist besonders vorteilhaft, wenn die Übertragungseinheit sowohl eine Funkeinheit als auch eine Schnittstelle zur Übertragung der Referenzdaten auf einen austauschbaren Wechseldatenträger und zum Einlesen von Daten von einem austauschbaren Wechseldatenträger umfasst. Auf diese Weise kann die Lizenzierung auch dann erfolgen, wenn kein Mobilfunk möglich ist, da in diesem Fall die Lizenzierung über die Schnittstelle durchgeführt werden kann.

Da für die Übermittlung der Daten zwischen der Vorrichtung und der Lizenzverwaltungseinheit mittels Mobilfunk das SIM ohnehin benötigt wird, ist es in diesem Fall besonders vorteilhaft, die Authentifizierungsdaten auf dem SIM zu speichern, da hierdurch ein zusätzliches Speicherelement eingespart werden kann. Hierdurch wird der Aufbau der Vorrichtung vereinfacht und Kosten werden eingespart.

Die Funkeinheit sendet die Referenzdaten bei der ersten Inbetriebnahme der Vorrichtung an die Lizenzverwaltungseinheit. Auf diese Weise wird zum einen erreicht, dass die Lizenzierung durchgeführt wird, bevor die Vorrichtung in den bestimmungsgemäßen Standardbetrieb geht. Zum anderen wird hierdurch erreicht, dass die von dem Betreiber der Vorrichtung erworbenen Funktionsmodule des Computerprogramms schnellstmöglich freigeschaltet werden. Durch die Übermittlung der Daten mittels Mobilfunk wird eine schnelle Datenübertragung erreicht.

Die Vorrichtung ist vorzugsweise über eine kabelgebundene und/oder kabellose Netzwerkverbindung mit einem Computernetzwerk des Betreibers der Vorrichtung verbunden, wodurch der Betreiber der Vorrichtung den Status der Vorrichtung, beispielsweise den Bestand von in der Vorrichtung aufgenommenen Geldkassetten an Wertscheinen und/oder Istwerte von Parametern überwachen kann. Die Datenübertragung über die Funkeinheit zwischen der Vorrichtung und der Lizenzverwaltungseinheit erfolgt getrennt und unabhängig von dieser Netzwerkverbindung. Somit wird eine vollständige Trennung vom Computernetzwerk des Betreibers erreicht, sodass die Lizenzverwaltungseinheit zur Lizenzierung des von der Steuereinheit der Vorrichtung abzuarbeitenden Computerprogramms nicht auf das Computernetzwerk des Betreibers zurückgreifen muss. Hierdurch wird die Datensicherheit des Betreibers erhöht und die Akzeptanz der Lizenzierung bei den Betreibern von Geldautomaten, automatischen Kassensystemen und/oder automatischen Tresorkassen gesteigert.

Die Funkeinheit überträgt die Referenzdaten automatisch bei der ersten Inbetriebnahme der Vorrichtung an die Lizenzverwaltungseinheit. Hierdurch wird erreicht, dass die Lizenzierung nicht umgangen werden kann, da diese automatisch bei der Inbetriebnahme erfolgt.

Zusätzlich oder alternativ kann die Funkeinheit die Referenzdaten auch dann an die Lizenzverwaltungseinheit übertragen, wenn sie zuvor von der Lizenzverwaltungseinheit Abfragedaten empfangen hat. Hierdurch wird erreicht, dass das Aussenden der Referenzdaten an einem von der Lizenzverwaltungseinheit festgesetzten Zeitpunkt erfolgen kann. Insbesondere wird hierdurch erreicht, dass, falls benötigt, die Referenzdaten mehrfach und jederzeit übertragen werden können.

Bei einer bevorzugten Ausführungsform der Erfindung sendet die Funkeinheit nur dann Daten an die Lizenzverwaltungseinheit aus, wenn die Funkeinheit zuvor von der Lizenzverwaltungseinheit Authentifizierungsdaten zur eindeutigen Authentifizierung der Lizenzverwaltungseinheit empfangen hat. Hierdurch wird sichergestellt, dass die Referenzdaten auch nur an eine autorisierte Lizenzverwaltungseinheit übertragen werden und nicht von beliebigen Mobilfunkteilnehmern abgefragt werden können. Hierdurch wird die notwendige Datensicherheit erreicht. Bei einer besonders bevorzugten Ausführungsform der Erfindung umfassen die Authentifizierungsdaten, über die die Funkeinheit die Lizenzverwaltungseinheit authentifiziert, eine Telefonnummer der Lizenzverwaltungseinheit. Zusätzlich zur Telefonnummer wird insbesondere ein PIN und/oder ein Passwort übertragen, mit Hilfe dessen die Authentifizierung erfolgt. Alternativ kann in der Funkeinheit eine Liste von Telefonnummern der Lizenzverwaltungseinheit hinterlegt sein und die Funkeinheit nur Anrufe von diesen Telefonnummern entgegennehmen. Ferner können zur Authentifizierung der Lizenzverwaltungseinheit auch die Authentifizierungsdaten verwendet werden, die von der Lizenzverwaltungseinheit benötigt werden, um sich beim Mobilfunkanmelder anzumelden und zu authentifizieren. Hierzu umfasst die Lizenzverwaltungseinheit vorzugsweise ebenfalls ein SIM.

Es ist vorteilhaft, wenn die Vorrichtung einen Subscriber Identity Modul (SIM) mit einem Speicherbereich, in dem die Authentifizierungsdaten gespeichert sind, umfasst, über das der Vorrichtung eine Telefonnummer eindeutig zugeordnet ist, und wenn die Lizenzverwaltungseinheit zum Übertragen der den Lizenzschlüssel umfassenden Daten und/oder zum Übertragen der Abfragedaten diese Telefonnummer anruft. Auf diese Weise wird sichergestellt, dass die Daten von der Lizenzverwaltungseinheit an die bestimmungsgemäße Vorrichtung übertragen werden. Somit werden Fehler bei der Lizenzierung, insbesondere das Freischalten falscher Funktionsmodule des Computerprogramms, vermieden.

Bei einer bevorzugten Ausführungsform der Erfindung unterbricht die Vorrichtung die zwischen ihr und der Lizenzverwaltungseinheit durch das Anrufen der Telefonnummer der Vorrichtung durch die Lizenzverwaltungseinheit aufgebaute Mobilfunkverbindung, nachdem die Funkeinheit die Abfragedaten empfangen hat. Anschließend ruft die Vorrichtung die Lizenzverwaltungseinheit zur Übermittlung der Referenzdaten zurück. Hierdurch wird die Sicherheit der Datenübertragung erhöht, da erreicht wird, dass die Vorrichtung über den Rückruf die Daten auch nur an die Lizenzverwaltungseinheit übermittelt, deren Telefonnummer beispielsweise in einem Speicherbereich des SIM der Vorrichtung gespeichert ist.

Die Funkeinheit umfasst zum Senden und Empfangen der Daten insbesondere ein Mobiltelefon. Hierdurch wird ein einfacher und kostengünstiger Aufbau der Funkeinheit erreicht.

Ferner ist es vorteilhaft, wenn die Funkeinheit der Vorrichtung von der Lizenzverwaltungseinheit mittels Mobilfunk ausgesandte Update-Daten mit Updates für das Computerprogramm empfängt. Auf diese Weise kann das Computerprogramm auf einfache Weise schnell aktualisiert werden. Insbesondere muss zum Aktualisieren des Computerprogramms kein Mitarbeiter der Lizenzverwaltungseinheit die Update-Daten vor Ort zur Vorrichtung übertragen und dort installieren. Die Update-Daten umfassen insbesondere sogenannte Hotfixes und/oder Security-Patches.

Die Lizenzverwaltungseinheit ist vorzugsweise in ein von der Vorrichtung ortsfernes Lizenzverwaltungszentrum des Herstellers oder Vertreibers des Computerprogramms integriert. Die Lizenzverwaltungseinheit ist insbesondere Bestandteil eines Datenverarbeitungssystems des Computerprogrammherstellers.

Bei einer bevorzugten Ausführungsform der Erfindung umfasst die Vorrichtung einen Wartungsdatenspeicher, in dem Wartungsdaten gespeichert sind. Die Funkeinheit überträgt die Authentifizierungsdaten und die Wartungsdaten an eine Dienstleistungseinheit mittels Mobilfunk. Die Wartungsdaten umfassen insbesondere Informationen über Störungen der Vorrichtung, Informationen aus Fehlerspeichern, Logdateien, Sollwerte voreinstellbarer Parameter und/oder aktuelle Istwerte von voreinstellbaren Parametern. Durch die Übermittlung der Wartungsdaten mittels der Mobilfunkeinheit wird eine Fernwartung der Vorrichtung durch die Dienstleistungseinheit ermöglicht. Da die Übermittlung der Wartungsdaten durch die Funkeinheit unabhängig von dem Computernetzwerk des Betreibers der Vorrichtung, in dem die Vorrichtung integriert ist, erfolgt, hat die Dienstleistungseinheit keinen Zugriff auf das Computernetzwerk des Betreibers, sodass der Betreiber sein Computernetzwerk nicht über aufwendige Systeme, wie beispielsweise Firewall-Systeme, gegenüber unautorisierten Zugriffen des Dienstleisters absichern muss. Somit wird eine einfache und kostengünstige Fernwartung ermöglich. Die Dienstleistungseinheit ist insbesondere in ein Dienstleistungszentrum eines mit der Wartung der Vorrichtung beauftragten Dienstleisters integriert.

Ferner ist es vorteilhaft, wenn die Vorrichtung einen Tresor zur Aufnahme von Geldkassetten umfasst, in dem mindestens eine einen Authentifizierungsdatenspeicher umfassende Geldkassette aufgenommen ist. In dem Authentifizierungsdatenspeicher sind Authentifizierungsdaten zur eindeutigen Authentifizierung der Geldkassette durch eine Dienstleistungseinheit gespeichert. Die Funkeinheit der Vorrichtung überträgt die in dem Authentifizierungsdatenspeicher der Geldkassette gespeicherten Authentifizierungsdaten und Bestandsdaten mit Informationen über den aktuellen Bestand der Geldkassette an Wertschienen an die Dienstleistungseinheit mittels Mobilfunk. Hierdurch wird ein einfaches Bestandsmanagement der in der Vorrichtung aufgenommenen Geldkassette mittels Mobilfunk ermöglicht. Die Bestandsdaten können somit an die Dienstleistungseinheit übermittelt werden, ohne dass die Dienstleistungseinheit Zugriff auf das Computernetzwerk des Betreibers der Vorrichtung haben muss. Durch das Übermitteln der Bestandsdaten der Geldkassette an die Dienstleistungseinheit mittels Mobilfunk wird sichergestellt, dass der Dienstleister die Geldkassette entleeren bzw. befüllen kann, bevor die Geldkassette vollständig befüllt bzw. vollständig entleert ist. Durch das Vorsehen des Authentifizierungsdatenspeichers mit den in ihm gespeicherten Authentifizierungsdaten wird sichergestellt, dass die Geldkassette von der Dienstleistungseinheit eindeutig identifiziert und authentifiziert werden kann, sodass die notwendige Sicherheit gewährleistet ist. Die Dienstleistungseinheit ist insbesondere in einem ortsfern von der Vorrichtung angeordneten Dienstleistungszentrum eines mit dem Befüllen und Entleeren der Geldkassetten der Vorrichtung beauftragten Dienstleisters angeordnet. Die für das Bestandsmanagement vorgesehene Dienstleistungseinheit, die für die Lizenzierung vorgesehene Lizenzverwaltungseinheit und die für die Fernwartung vorgesehene Dienstleistungseinheit können unterschiedliche Einheiten oder dieselbe Einheit sein. Bei einer besonders bevorzugten Ausführungsform der Erfindung umfasst die Geldkassette ebenfalls ein SIM mit einem Speicherbereich zum Speichern der Bestandsdaten und/oder der Authentifizierungsdaten. Die Bestandsdaten umfassen den aktuellen Bestand der Geldkassette an Wertschienen, vorzugsweise Informationen über die Seriennummer, die Währung, den Nennwert und/oder die Reihenfolge aller in der Geldkassette aufgenommenen Wertscheine. Hierdurch wird ein geschossener Geldkreislauf, ein sogenanntes Cash-Cycle-Management zweiter Ordnung ermöglicht, bei dem die Geldkassetten zwischen Geldautomaten, automatischen Kassensystemen und/oder automatischen Tresorkassen ausgetauscht werden, ohne dass diese zuvor in einem als Zentrale dienenden Cash-center entleert und neu befüllt werden müssen. Hierdurch werden Aufwand und Zeit eingespart.

Bei einer weiteren Ausführungsform der Erfindung umfasst die Vorrichtung einen Tresor zur Aufnahme von Geldkassetten, in dem mindestens eine Geldkassette aufgenommen ist, die ein Speicherelement und eine Funkeinheit zum Senden von Daten von der Geldkassette an eine Dienstleistungseinheit mittels Mobilfunk und/oder zum Empfangen von Daten von der Dienstleistungseinheit umfasst. In dem Speicherelement der Geldkassette sind Authentifizierungsdaten zur eindeutigen Authentifizierung der Geldkassette durch die Dienstleistungseinheit gespeichert. Die Funkeinheit der Geldkassette überträgt die in dem Authentifizierungsdatenspeicher der Geldkassette gespeicherten Authentifizierungsdaten und Bestandsdaten mit Informationen über den aktuellen Bestand in der Geldkassette an Wertscheinen mittels Mobilfunk an die Dienstleistungseinheit. Auf diese Weise kann der aktuelle Bestand der Dienstleistungseinheit jederzeit von der Geldkassette an die Dienstleistungseinheit übermittelt werden, auch wenn die Geldkassette nicht in einem Geldautomaten, einem automatischen Kassensystem und/oder einer automatischen Tresorkasse aufgenommen ist.

Die Datenübertragung zwischen der Dienstleistungseinheit für die Wartung und der Vorrichtung und/oder die Datenübertragung zwischen der Dienstleistungseinheit für das Bestandsmanagement und der Vorrichtung bzw. der Geldkassette kann auf die gleiche Weise erfolgen, wie zuvor für die Datenübertragung zwischen der Vorrichtung und der Lizenzverwaltungseinheit beschrieben. Insbesondere kann der Authentifizierungsdatenspeicher der Geldkassette auf die gleiche Weise weitergebildet werden wie der Authentifizierungsdatenspeicher der Vorrichtung. Die Datenübertragung zwischen der Dienstleistungseinheit für die Wartung und der Vorrichtung und/oder die Datenübertragung zwischen der Dienstleistungseinheit für das Bestandsmanagement und der Vorrichtung bzw. der Geldkassette kann insbesondere mit den in den Unteransprüchen angegebenen Merkmalen weitergebildet werden.

Weitere Merkmale und Vorteile der Erfindung ergeben sich aus der folgenden Beschreibung, die die Erfindung in Zusammenhang mit den beigefügten Figuren anhand von Ausführungsbeispielen näher erläutert.

Es zeigen:
- Figur 1: eine schematische Darstellung einer Vorrichtung zur Handhabung von Wertscheinen gemäß einer ersten Ausführungsform der Erfindung;
- Figur 2: eine schematische Darstellung einer Vorrichtung zur Handhabung von Wertscheinen gemäß einer zweiten Ausführungsform der Erfindung; und
- Figur 3: eine schematische Darstellung einer Vorrichtung zur Handhabung von Wertscheinen gemäß einer dritten Ausführungsform der Erfindung.

In Figur 1 ist eine schematische Darstellung einer Vorrichtung 10 zur Handhabung von Wertscheinen gemäß einer ersten Ausführungsform der Erfindung gezeigt. Die Vorrichtung 10 ist in diesem Ausführungsbeispiel ein Geldautomat. Alternativ kann die Vorrichtung 10 auch ein automatisches Kassensystem oder eine automatische Tresorkasse sein.

Der Geldautomat 10 umfasst einen Tresor 12, in dem zwei Geldkassetten 14a, 14b aufgenommen sind. Die Geldkassette 14a, 14b werden durch den Tresor 12 vor einem unautorisierten Zugriff geschützt. Bei einer alternativen Ausführungsform kann der Geldautomat 10 auch nur eine Geldkassette 14a, 14b oder mehr als zwei Geldkassetten 14a, 14b umfassen. Die Geldkassetten 14a, 14b sind über einen nicht dargestellten Transportpfad mit einem ebenfalls nicht dargestellten Ein- und Ausgabemodul zur Einzahlung und/oder Auszahlung von Wertscheinen verbunden.

Die beiden Geldkassetten 14a, 14b umfassen jeweils einen Bestandsdatenspeicher 16a, 16b und ein Subscriber Identity Modul (SIM) 18a, 18b. In dem Bestandsdatenspeicher 16a, 16b sind jeweils Bestandsdaten mit Informationen über den aktuellen Bestand der jeweiligen Geldkassette 14a, 14b an Wertscheinen gespeichert. Vorzugsweise sind in dem Bestandsdatenspeicher 16a, 16b die Seriennummer, die Reihenfolge, der Nennwert oder die Währung aller in der jeweiligen Geldkassette 14a, 14b aufgenommenen Wertscheine gespeichert, wodurch ein geschlossener Geldkreislauf, ein sogenanntes Cash-Cycle-Management zweiter Ordnung, ermöglicht wird, da jederzeit der aktuelle Bestand der Geldkassetten 14a, 14b bekannt ist. Hierdurch können die Geldkassetten 14a, 14b zwischen verschiedenen Geldautomaten 10 ausgetauscht werden, ohne dass vorher eine Revision durchgeführt werden muss.

Ferner umfasst der Geldautomat 10 eine Funkeinheit 20 zum Senden von Daten an eine Bestandsdienstleistungseinheit 22 und zum Empfangen von Daten von dieser Bestandsdienstleistungseinheit 22 mittels Mobilfunk. Das Empfangen und Senden von Daten mittels Mobilfunk ist durch den Doppelpfeil 24 angedeutet. Die SIM 18a, 18b der Geldkassetten 14a, 14b umfassen jeweils einen Speicherbereich, in dem Authentifizierungsdaten zur eindeutigen Authentifizierung der Geldkassetten 14a, 14b durch die Bestandsdienstleistungseinheit 22 gespeichert sind. Über diese Authentifizierungsdaten können die einzelnen Geldkassetten 14a, 14b von der Bestandsdienstleistungseinheit 22 eindeutig identifiziert und authentifiziert werden. Sowohl die SIM 18a, 18b der Geldkassetten 14a, 14b als auch die Bestandsdatenspeicher 16a, 16b sind mit der Funkeinheit 20 verbunden. Die SIM 18a, 18b und die Bestandsdatenspeicher 16a, 16b sind vorzugsweise über Datenkabel zur Datenübertragung mit der Funkeinheit 20 verbunden. Eines dieser Datenkabel ist beispielhaft mit dem Bezugszeichen 26 bezeichnet. Alternativ können die SIM 18a, 18b und/oder die Bestandsdatenspeicher 16a, 16b auch über eine kabellose Datenverbindung mit der Funkeinheit 20 verbunden sein.

Die Funkeinheit 20 sendet Bestandsdaten mit Informationen über den aktuellen Bestand der Geldkassetten 14a, 14b an Wertscheinen und die in den SIM 18a, 18b gespeicherten Authentifizierungsdaten mittels Mobilfunk 24 an die Bestandsdienstleistungseinheit 22 aus. Auf diese Weise kann die Bestandsdienstleistungseinheit jederzeit den Bestand der Geldkassetten 14a, 14b an Wertscheinen überwachen. Überschreitet der Bestand einer Geldkassette 14a, 14b einen oberen Grenzwert oder unterschreitet der Bestand einer Geldkassette 14a, 14b einen unteren Grenzwert, so veranlasst die Bestandsdienstleistungseinheit 22, dass die entsprechende Geldkassette 14a, 14b mit Wertscheinen befüllt bzw. entleert wird. Auf diese Weise wird sichergestellt, dass die Geldkassetten 14a, 14b rechtzeitig entleert bzw. befüllt werden, so dass es zu keinen Ausfallzeiten des Geldautomaten 10 kommt und ein den Geldautomaten 10 bedienender Kunde jederzeit einen gewünschten Geldbetrag ausbezahlt bekommt und/oder. einen gewünschten Geldbetrag einzahlen kann.

Die Bestandsdienstleistungseinheit 22 ist insbesondere in einem Dienstleistungszentrum, vorzugsweise einem Datenverarbeitungssystem, eines mit dem Bestandsmanagement des Geldautomaten 10 beauftragten Dienstleistungsunternehmens integriert. Das Dienstleistungsunternehmen ist insbesondere ein Werttransportunternehmen, welches eine Vielzahl von Geldautomaten 10, automatischen Kassensystemen und/oder automatischen Tresorkassen betreut und die über diese auszuzahlenden Wertscheine bzw. in diese eingezahlten Wertscheine, insbesondere in Form eines geschlossenen Geldkreislaufes, zwischen dem einzelnen Geldautomaten 10, automatischen Kassensystemen und/oder automatischen Tresorkassen und einem Cash-Center verteilt. Die Bestandsdienstleistungseinheit 22 ist insbesondere ortsfern von dem Geldautomaten 10 angeordnet.

Die Zeitpunkte, an denen die Bestände der Geldkassetten 14a, 14b an die Bestandsdienstleistungseinheit 22 mittels Mobilfunk 24 übermittelt werden, können auf verschiedene Arten festgelegt sein.

Bei einer ersten Ausführungsform können die Bestandsdaten der einzelnen Geldkassetten 14a, 14b in voreingestellten periodisch wiederkehrenden Zeitintervallen an die Bestandsdienstleistungseinheit 22 übermittelt werden. Hierbei werden die SIM 18a, 18b der Geldkassetten 14a, 14b entsprechend dieser Zeitintervalle mit der Funkeinheit 20 verbunden, so dass in diesem Zeitinterwal die Bestandsdaten der mit der Funkeinheit 20 verbundenen Geldkassette 14a, 14b an die Bestandsdienstleistungseinheit 22 übertragen werden können.

Bei einer zweiten Ausführungsform kann die Vorrichtung 10 eine nicht dargestellte Steuereinheit umfassen, die den aktuellen Bestand der Geldkassetten 14a, 14b an Wertscheinen mit dem oberen und dem unteren Grenzwert vergleicht. Überschreitet der aktuelle Bestand einer Geldkassette 14a, 14b den oberen Grenzwert oder unterschreitet der aktuelle Bestand einer Geldkassette 14a, 14b den unteren Grenzwert, so werden die Bestandsdaten über die Funkeinheit 20 an die Bestandsdienstleistungseinheit 22 gesendet. Alternativ kann auch jede Geldkassette 14a, 14b eine Steuereinheit umfassen, die den aktuellen Bestand mit dem oberen und dem unteren Grenzwert vergleicht. Der obere und der untere Grenzwert können für jede Geldkassette 14a, 14b unterschiedlich voreingestellt sein.

Bei einer weiteren Ausführungsform können die Bestandsdaten dann an die Bestandsdienstleistungseinheit 22 übermittelt werden, wenn die Bestandsdienstleistungseinheit 22 zuvor Abfragedaten an die Funkeinheit 20 des Geldautomaten 10 übermittelt hat. Hierzu können die SIM 18a, 18b der Geldkassetten 14a, 14b abwechselnd in periodisch wiederkehrenden Zeitintervallen mit der Funkeinheit 20 verbunden sein. Nur innerhalb des Zeitintervalls, in dem das jeweilige SIM 18a, 18b mit der Funkeinheit 20 verbunden ist, kann die Bestandsdienstleistungseinheit 22 die Bestandsdaten der entsprechenden Geldkassette 14a, 14b abfragen.

Die Bestandsdienstleistungseinheit 22 kann zur Abfrage der Bestandsdaten insbesondere eine der jeweiligen Geldkassette 14a, 14b über das jeweilige SIM 18a, 18b eindeutig zugeordnete Telefonnummer anrufen. Alternativ kann der Geldautomat 10 auch ein SIM 28 umfassen, über das dem Geldautomaten 10 eindeutig eine Telefonnummer zugeordnet ist. Für jede Telefonnummer der Geldkassetten 14a, 14b wird, vorzugsweise automatisch, eine Rufweiterleitung auf die Telefonnummer des Geldautomaten 10 eingerichtet, so dass die Abfragedaten, die an eine Telefonnummer einer der Geldkassetten 14a, 14b gesandt wurden, an die Telefonnummer des Geldautomaten 10 weitergeleitet werden und von diesem jederzeit empfangen werden können. Die Funkeinheit 20 übermittelt daraufhin die Bestandsdaten der entsprechenden Geldkassette 14a, 14b an die Bestandsdienstleistungseinheit 22.

Alternativ können die zuvor beschriebenen Ausführungsformen zur Festlegung der Zeitpunkte, an denen die Bestandsdaten übermittelt werden, auch miteinander kombiniert werden. Insbesondere können die Bestandsdaten an festgesetzten Zeitpunkten übertragen werden und zusätzlich zwischen den Zeitpunkten bei Bedarf von der Bestandsdienstleistungseinheit 22 abgefragt werden.

Die Funkeinheit 20 übermittelt nur dann Daten an die Bestandsdienstleistungseinheit 22, wenn sie von der Bestandsdienstleistungseinheit 22 zuvor Authentifizierungsdaten zur eindeutigen Authentifizierung der Bestandsdienstleistungseinheit 22 empfangen hat. Auf diese Weise wird sichergestellt, dass die Daten auch nur an eine autorisierte Bestandsdienstleistungseinheit 22 übertragen werden und nicht von jedem Mobilfunkteilnehmer abgefragt werden können.

Die von der Funkeinheit 20 an die Bestandsdienstleistungseinheit 22 übermittelten Daten werden vor ihrer Übertragung mit Hilfe von auf dem SIM 28 des Geldautomaten 10 oder dem jeweiligen SIM 18a, 18b der jeweiligen Geldkassette 14a, 14b gespeicherten Anwendungsdaten zur Verschlüsselung und/oder Signierung von Daten verschlüsselt und/oder signiert. Auf diese Weise wird eine sichere Übertragung erreicht, so dass die Daten nicht von unautorisierten Mobilfunkteilnehmern verwendet und/oder manipuliert werden können.

Durch die Authentifizierung der Geldkassette 14a, 14b gegenüber der Bestandsdienstleistungseinheit 22 und durch die Authentifizierung der Bestandsdienstleistungseinheit 22 gegenüber dem Geldautomaten 10 wird eine Zwei-Wege-Authentifizierung erreicht, wodurch sichergestellt wird, dass die Daten nur zwischen autorisierten Einheiten übertragen werden.

Die Bestandsdaten und die Authentifizierungsdaten werden nacheinander übertragen, wobei zuerst die Authentifizierungsdaten und dann die Bestandsdaten übertragen werden. Alternativ können die Authentifizierungsdaten und die Bestandsdaten auch gemeinsam übertragen werden. Als Authentifizierungsdaten können insbesondere diejenigen Authentifizierungsdaten genutzt werden, die auf dem SIM 18a, 18b, 28 für die Authentifizierung des SIM 18a, 18b, 28 gegenüber dem Mobilfunkanbieter genutzt werden. Auf diese Weise müssen keine weiteren Authentifizierungsdaten für die Authentifizierung der Geldkassetten 14a, 14b bzw. des Geldautomaten 10 gegenüber der Bestandsdienstleistungseinheit 22 auf dem SIM 18a, 18b, 28 gespeichert sein.

Des Weiteren umfasst der Geldautomat 10 einen Wartungsdatenspeicher 30, der über ein Datenkabel 32 mit der Funkeinheit 20 verbunden ist. In dem Wartungsdatenspeicher 30 sind Wartungsdaten gespeichert. Die Wartungsdaten können insbesondere Informationen über Störungen des Geldautomaten 10, Daten von Fehlerspeichern, Logdateien, Sollwerte von Parametern des Geldautomaten 10 und/oder Istwerte von Parametern des Geldautomaten 10 umfassen.

Das SIM 28 des Geldautomaten 10 umfasst einen Speicherbereich, in dem Authentifizierungsdaten zur eindeutigen Authentifizierung des Geldautomaten 10 gegenüber einer Wartungsdienstleistungseinheit 34 gespeichert sind. Die Funkeinheit 20 überträgt die Authentifizierungsdaten, die auf dem SIM 28 des Geldautomaten 10 gespeichert sind, und die Wartungsdaten an die Wartungsdienstleistungseinheit 34 mittels Mobilfunks 36. Die Authentifizierung des Geldautomaten 10 gegenüber der Wartungsdienstleistungseinheit 34 kann auf die gleiche Weise erfolgen, wie zuvor für die Authentifizierung der Geldkassetten 14a, 14b gegenüber der Bestandsdienstleistungseinheit 22 beschrieben. Durch die Übertragung der Wartungsdaten mittels Mobilfunk 36 wird eine Fernwartung des Geldautomaten 10 auf einfache Weise ermöglicht. Die Funkeinheit 20 überträgt die Wartungsdaten an die Wartungsdienstleistungseinheit 34 in voreingestellten Zeitabständen, beispielsweise täglich um Mitternacht.

Bei einer alternativen Ausführungsform können die Wartungsdaten auch dann an die Wartungsdienstleistungseinheit 34 übertragen werden, wenn sich mindestens eine in den Wartungsdaten enthaltene Information verändert hat, insbesondere wenn eine Störung des Geldautomaten 10 vorliegt. Auf diese Weise wird erreicht, dass die Wartungsdienstleistungseinheit 34 unmittelbar nach dem Auftreten einer Störung über das Vorliegen der Störung informiert wird, so dass die Störung schnellstmöglich behoben werden kann. Die Wartungsdienstleistungseinheit 34 sendet zur Beseitigung der Störung mittels Mobilfunk 36 Daten mit mindestens einem voreinzustellenden Einstellwert und/oder mindestens einer auszuführenden Anweisung aus, über die die vorliegende Störung behoben werden soll. Alternativ kann die Funkverbindung zwischen der Funkeinheit 20 und der Wartungsdienstleistungseinheit 34 auch nur unidirektional ausgebildet sein, d.h. dass die Funkeinheit 20 zwar Daten an die Wartungsdienstleistungseinheit 34 aussenden kann aber keine Daten von der Wartungsdienstleistungseinheit 34 empfangen kann. In diesem Fall müssen Störungen vor Ort von einem Mitarbeiter des Wartungsdienstleistungsunternehmens beseitigt werden. Die Wartungsdienstleistungseinheit 34 ist insbesondere in ein Datenverarbeitungssystem eines Wartungsdienstleistungsunternehmens integriert. Die Wartungsdienstleistungseinheit 34 und die Bestandsdienstleistungseinheit 22 können identisch sein oder separate Einheiten sein.

Die zwischen der Funkeinheit 20 und der Wartungseinheit 34 übertragenen Daten werden, wie bereits zuvor für die zwischen der Funkeinheit 20 und der Bestandsdienstleistungseinheit 22 übermittelten Daten beschrieben, verschlüsselt und/oder signiert. Die Funkeinheit 20 übermittelt vorzugsweise nur dann Daten an die Wartungsdienstleistungseinheit 34 und/oder stellt die übermittelten Einstellwerte nur dann ein bzw. führt die empfangenen Anweisungen nur dann aus, wenn sie zuvor von der Wartungsdienstleistungseinheit 34 Authentifizierungsdaten zur eindeutigen Authentifizierung der Wartungsdienstleistungseinheit 34 empfangen hat.

Ferner umfasst der Geldautomat 10 eine Steuereinheit 38, die über Datenkabel 40, 42 mit der Funkeinheit 20 und dem SIM 28 des Geldautomaten 10 verbunden ist. Die Steuereinheit 38 arbeitet zur Steuerung des Geldautomaten 10 Programmdaten eines Computerprogramms ab. Zur Lizenzierung dieses Computerprogramms oder von Modulen des Computerprogramms liest die Steuereinheit 38 die Authentifizierungsdaten, die in dem SIM 28 gespeichert sind, aus und erzeugt in Abhängigkeit dieser Authentifizierungsdaten einen Referenzwert. Die Funkeinheit 20 sendet daraufhin mittels Mobilfunk 44 Referenzdaten, die den Referenzwert umfassen, an eine Lizenzverwaltungseinheit 46 aus. Die Lizenzverwaltungseinheit 46 erzeugt in Abhängigkeit der Referenzdaten und der von dem Lizenznehmer, insbesondere dem Betreiber des Geldautomaten 10, gebuchten Funktionsmodulen, einen Lizenzschlüssel und sendet den Lizenzschlüssel umfassende Daten mittels Mobilfunk 44 an die Funkeinheit 20. Die Steuereinheit 38 schaltet daraufhin die von dem Lizenznehmer erworbenen Funktionsmodule des Computerprogramms in Abhängigkeit des Lizenzschlüssels frei. Die Referenzdaten umfassen insbesondere den Referenzwert, Informationen über den Lizenznehmer und/oder Bestellinformationen.

Die Lizenzverwaltungseinheit ist insbesondere in ein Datenverarbeitungssystem des Lizenzgebers integriert. Der Lizenzgeber ist insbesondere der Hersteller des Computerprogramms, dessen Programmdaten von der Steuereinheit 38 abgearbeitet werden.

Auf diese Weise wird ein einfaches Lizenzierungsverfahren zur Lizenzierung des Computerprogramms erreicht. Insbesondere kann die Lizenzierung des Computerprogramms erfolgen, ohne dass Daten manuell auf den Geldautomaten 10 aufgespielt werden müssen. Das Computerprogramm ist insbesondere mit all seinen Funktionsmodulen werksseitig auf dem Geldautomaten 10 vorinstalliert oder wird vollständig bei der Inbetriebnahme des Geldautomaten 10 installiert. Die von dem Lizenznehmer erworbenen Module werden dann durch die Lizenzierung freigeschaltet. Es kann auf jeden Geldautomaten 10 werkseitig das gleiche Computerprogramm oder je nach dem, welche Funktionsmodule von dem Betreiber des Geldautomaten 10 erworben wurden, ein anderes Computerprogramm vorinstalliert werden. Hierdurch wird der Aufwand reduziert. Die Referenzdaten werden insbesondere bei der ersten Inbetriebnahme des Geldautomaten 10 von dem Geldautomaten 10 an die Lizenzverwaltungseinheit 46 übertragen.

Die Datenübertragung zwischen dem Geldautomaten 10 und der Lizenzverwaltungseinheit 46 erfolgt nur dann, wenn sich die Lizenzverwaltungseinheit 46 gegenüber dem Geldautomaten 10 durch Übersendung von Authentifizierungsdaten authentifiziert hat und/oder der Geldautomat 10 sich durch die Übersendung der auf dem SIM 28 gespeicherten Authentifizierungsdaten gegenüber der Lizenzverwaltungseinheit 46 authentifiziert hat. Ebenso werden, wie bereits zuvor beschrieben, auch die zwischen der Lizenzverwaltungseinheit 46 und dem Geldautomaten 10 übertragenen Daten verschlüsselt und/oder signiert. Dazu werden ebenfalls vorzugsweise auf in einem Speicherbereich des SIM 28 gespeicherte Anwendungsdaten verwendet.

Der Geldautomat 10 ist insbesondere in ein Computernetzwerk des Betreibers integriert, in das mehrere Geldautomaten, automatische Kassensysteme und/oder automatische Tresorkassen integriert sind und über das der Betreiber jederzeit aktuelle Informationen der Geldautomaten, automatischen Kassensysteme und/oder automatischen Tresorkassen abrufen und/oder verwalten kann. Durch die Übermittlung der Bestandsdaten, der Wartungsdaten und der Referenzdaten mittels Mobilfunk 24, 36, 44 an die Bestandsdienstleistungseinheit 22, Wartungsdienstleistungseinheit 34 bzw. Lizenzverwaltungseinheit 46 wird erreicht, dass die Bestandsdienstleistungseinheit 22, die Wartungsdienstleistungseinheit 34 und die Lizenzverwaltungseinheit 46 keinen Zugriff auf dieses Computernetzwerk benötigen. Hierdurch wird die Datensicherheit innerhalb des Computernetzwerkes des Betreibers erhöht, da kein Zugriff von außerhalb erfolgt. Insbesondere kann hierdurch auf teure und komplexe Firewalls verzichtet werden. Umgekehrt müssen die Dienstleistungseinheiten 22, 34 und die Lizenzverwaltungseinheit 46 nicht auf unterschiedliche Netzwerkstrukturen bei unterschiedlichen Betreibern von Geldautomaten, automatischen Kassensystemen und/oder automatischen Tresorkassen konfiguriert werden.

Bei einer alternativen Ausführungsform der Erfindung können die Authentifizierungsdaten auch nicht in dem jeweiligen SIM 18a, 18b, 28, sondern in separaten Authentifizierungsdatenspeichern gespeichert sein. Ferner können alternativ die Bestandsdienstleistungseinheit 22 und die Wartungsdienstleistungseinheit 34 die gleiche Dienstleistungseinheit sein, insbesondere dann, wenn das mit dem Bestandsmanagement beauftragte Dienstleistungsunternehmen und das mit der Wartung beauftragte Dienstleistungsunternehmen dasselbe Dienstleistungsunternehmen sind.

Die Wartung des Geldautomaten 10 erfolgt insbesondere durch den Hersteller des Geldautomaten 10. Die Lizenzverwaltungseinheit 46 ist insbesondere in ein Servicecenter des Herstellers des Computerprogramms, dessen Programmdaten von der Steuereinheit 38 abgearbeitet werden, integriert. In diesem Fall können von der Lizenzverwaltungseinheit 46 Updates des Computerprogramms mittels Mobilfunk 44 an die Funkeinheit 20 übertragen werden. Hierdurch wird erreicht, dass die Updates nicht manuell vor Ort auf den Geldautomaten 10 aufgespielt werden müssen, sondern kostengünstig, schnell und einfach mittels Mobilfunk 44 übertragen und installiert werden können. Die Updates umfassen insbesondere sogenannte Hotfixes und/oder Security-Patches.

Bei einer alternativen Ausführungsform der Erfindung können auch nur das Bestandsmanagement und die Lizenzierung des Geldautomaten 10 mittels Mobilfunk erfolgen. Ebenso können alternativ auch nur die Wartung und die Lizenzierung über Mobilfunk erfolgen.

In Figur 2 ist eine schematische Darstellung einer Vorrichtung 50 zur Handhabung von Wertscheinen gemäß einer zweiten Ausführungsform der Erfindung gezeigt. Elemente mit gleichem Aufbau oder gleicher Funktion haben dieselben Bezugszeichen.

Im Unterschied zu dem in Figur 1 gezeigten Geldautomaten 10 dient bei der Vorrichtung 50 nach Figur 2 die Funkeinheit 20 lediglich zur Datenübermittlung zwischen der Vorrichtung 50 und der Lizenzverwaltungseinheit 46 mittels Mobilfunk 44. Eine Fernwartung mittels Mobilfunk findet ebensowenig statt wie ein Bestandsmanagement. Die in dem Tresor 12 der Vorrichtung 50 aufgenommenen Geldkassetten 52a, 52b weisen jeweils nur einen Bestandsdatenspeicher 54a, 54b, aber kein SIM auf. Das Befüllen und das Entleeren der Geldkassetten 52a, 52b erfolgt entweder zu festgesetzten Zeitpunkten und/oder wenn der Betreiber der Vorrichtung 50 das mit dem Befüllen und Entleeren der Geldkassetten 52a, 52b beauftragte Dienstleistungsunternehmen hierzu aufgrund des aktuellen Füllstandes einer der Kassetten 52a, 52b beauftragt. Bei einer weiteren alternativen Ausführungsform der Erfindung kann neben der Lizenzierung auch die Fernwartung mittels Mobilfunk erfolgen. Bei einer weiteren alternativen Ausführungsform kann neben der Lizenzierung mittels Mobilfunk 44 auch das Bestandsmanagement mittels Mobilfunk durchgeführt werden.

In Figur 3 ist eine schematische Darstellung einer Vorrichtung 60 zur Handhabung von Wertscheinen gemäß eines nicht beanspruchten Beispiels, wobei die Vorrichtung 60 keine Funkeinheit, sondern stattdessen eine eine Schnittstelle 62 aufweisende Übermittlungseinheit 64 umfasst. Bei der Schnittstelle 62 handelt es sich insbesondere um eine zu einem Wechseldatenträger komplementäre Schnittstelle, wie eine USB-Schnittstelle, ein CD-Laufwerk, ein DVD-Laufwerk und/oder ein Diskettenlaufwerk, in die bzw. das ein austauschbarer Wechseldatenträger, insbesondere ein USB-Stick, eine CD, eine DVD und/oder eine Diskette angeschlossen werden kann. Die Übermittlungseinheit 64 ist über das Datenkabel 66 mit der Steuereinheit 38 verbunden.

Bei diesem Beispiel werden die Referenzdaten auf dem über die Schnittstelle 62 mit der Vorrichtung 60 verbundenen austauschbaren Wechseldatenträger gespeichert. Anschließend wird der Wechseldatenträger mit den auf ihm gespeicherten Referenzdaten manuell zur Lizenzverwaltungseinheit 46 transportiert, von der die auf dem Wechseldatenträger gespeicherten Referenzdaten ausgelesen werden. Ferner werden von der Lizenzverwaltungseinheit 46 die den Lizenzschlüssel umfassenden Daten erzeugt und auf demselben oder einem anderen Wechseldatenträger gespeichert. Der Wechseldatenträger mit den den Lizenzschlüssel umfassenden Daten wird manuell zur Vorrichtung transportiert. Der austauschbare Wechseldatenträger wird an die Schnittstelle 62 angeschlossen und die den Lizenzschlüssel umfassenden Daten werden über die Schnittstelle 62 übertragen. Anschließend schaltet die Steuereinheit 38 in Abhängigkeit der übermittelten Daten die erworbenen Funktionsmodule des Computerprogramms frei.

Durch die Übermittlung der Daten zwischen der Vorrichtung 60 und der Lizenzverwaltungseinheit 46 über einen austauschbaren Wechseldatenträger wird eine hohe Datensicherheit erreicht, da die vertraulichen Daten nicht über ein Mobilfunknetz oder andere Netzwerke übertragen werden. Ferner kann auf diese Weise auch dann eine Lizenzierung erfolgen, wenn kein Mobilfunknetz zur Übertragung von Daten mittels Mobilfunk 44 zur Verfügung steht. Bei diesem Ausführungsbeispiel dient das SIM 28 lediglich als eindeutiges Merkmal zur Identifizierung und Authentifizierung der Vorrichtung 60 sowie als Speicherelement für die Authentifizierungsdaten. Es wird bei dieser Ausführungsform nicht zur Einwahl in ein Mobilfunknetz benötigt.

Bei einer weiteren alternativen Ausführungsform der Erfindung kann die Vorrichtung 60 sowohl eine Schnittstelle 62 als auch eine Funkeinheit 20 umfassen. Bei dieser Ausführungsform werden die Daten zwischen der Lizenzverwaltungseinheit 46 und der Vorrichtung 60 bevorzugt mittels Mobilfunk 44 übertragen und nur dann über die Schnittstelle 62 mit Hilfe eines austauschbaren Wechseldatenträgers übertragen, wenn kein Mobilfunknetz zur Verfügung steht.

### Bezugszeichenliste

- 10, 50, 60: Vorrichtung
- 12: Tresor
- 14a, 14b, 52a, 52b: Geldkassette
- 16a, 16b, 54a, 54b: Bestandsdatenspeicher
- 18a, 18b, 28: SIM
- 20: Funkeinheit
- 22: Bestandsdienstleistungseinheit
- 24, 36, 44: Mobilfunk
- 26, 32, 40, 42, 66: Datenkabel
- 34: Wartungsdienstleistungseinheit
- 38: Steuereinheit
- 46: Lizenzverwaltungseinheit
- 62: Schnittstelle
- 64: Übermittlungseinheit

## Patentansprüche

1. Vorrichtung zur Handhabung von Wertscheinen,
mit einer Steuereinheit (38) zur Steuerung der Vorrichtung (10, 50, 60) und
mit einem Authentifizierungsdatenspeicher (28), in dem Authentifizierungsdaten zur eindeutigen Authentifizierung der Vorrichtung (10, 50 ,60) gespeichert sind,
wobei die Steuereinheit (38) ausgebildet ist, Programmdaten eines Computerprogramms abzuarbeiten,
**dadurch gekennzeichnet, dass**
die Steuereinheit (38) ausgebildet ist, die Authentifizierungsdaten auszulesen und in Abhängigkeit der Authentifizierungsdaten einen eindeutigen Referenzwert zu erzeugen,
eine Übermittlungseinheit (20, 64) ausgebildet ist, Referenzdaten zum Erzeugen eines vorrichtungsindividuellen Lizenzschlüssels an eine Lizenzverwaltungseinheit (46) zu übermitteln,
die Referenzdaten den Referenzwert umfassen,
die Übermittlungseinheit (20, 64) ausgebildet ist, den Lizenzschlüssel umfassende Daten von der Lizenzverwaltungseinheit (46) entgegen zu nehmen,
wobei die Steuereinheit (38) ausgebildet ist, in Abhängigkeit des Lizenzschlüssels mindestens ein Funktionsmodul des Computerprogramms freizuschalten, und dass die Übermittlungseinheit (20, 64) eine Funkeinheit (20) zum Senden und Empfangen von Daten mittels Mobilfunk (44) umfasst, dass die Funkeinheit (20) ausgebildet ist, die Referenzdaten mittels Mobilfunk (44) an die Lizenzverwaltungseinheit (46) zu senden, dass die Funkeinheit (20) ausgebildet ist, die den Lizenzschlüssel umfassenden Daten von der Lizenzverwaltungseinheit (46) mittels Mobilfunk (44) zu empfangen, und dass die Funkeinheit (20) ausgebildet ist, die Referenzdaten bei der ersten Inbetriebnahme der Vorrichtung (10, 50) automatisch an die Lizenzverwaltungseinheit (46) zu senden.

2. Vorrichtung (10, 50, 60) nach Anspruch 1, **dadurch gekennzeichnet, dass** die Vorrichtung (10, 50, 60) ein Subscriber Identity Module (SIM) (28) mit einem Speicherbereich zum Speichern der Authentifizierungsdaten umfasst.

3. Vorrichtung (10, 50 ,60) nach Anspruch 2, **dadurch gekennzeichnet, dass** der Vorrichtung (10, 50, 60) mit Hilfe des SIM (28) eine Telefonnummer eindeutig zugeordnet ist.

4. Vorrichtung (10, 50 ,60) nach einem der Ansprüche 2 oder 3, **dadurch gekennzeichnet, dass** auf dem SIM (28) Anwendungsdaten zur Verschlüsselung und/oder Signierung von zu übermittelnden Daten und/oder zur Entschlüsselung und/oder Überprüfung der Signatur von erhaltenen Daten gespeichert sind.

5. Vorrichtung (10, 50, 60) nach einem der vorhergehenden Ansprüche, **dadurch gekennzeichnet, dass** das Computerprogramm werksseitig vorinstalliert ist.

6. Vorrichtung (10, 50, 60) nach einem der vorhergehenden Ansprüche, **dadurch gekennzeichnet, dass** die Steuereinheit (28) ausgebildet ist, zum Erzeugen des Referenzwertes mit Hilfe von Programmdaten einen Algorithmus abzuarbeiten.

7. Vorrichtung (60) nach einem der vorhergehenden Ansprüche, **dadurch gekennzeichnet, dass** die Übermittlungseinheit (64) mindestens eine Schnittstelle (62) umfasst, über die die Referenzdaten auf einen austauschbaren Wechseldatenträger übertragbar sind und über die die Daten mit dem Lizenzschlüssel von einem austauschbaren Wechseldatenträger einlesbar sind.

8. Vorrichtung (10, 50) nach einem der vorhergehenden Ansprüche, **dadurch gekennzeichnet, dass** die Vorrichtung (10, 50) über eine kabelgebundene und/oder kabellose Netzwerkverbindung in ein Computernetzwerk eines Betreibers der Vorrichtung (10, 50) integriert ist, und dass die Datenübertragung mittels Mobilfunk (44) über die Funkeinheit (20) getrennt und unabhängig von der Netzwerkverbindung erfolgt.

9. Vorrichtung (10, 50) nach einem der vorhergehenden Ansprüche, **dadurch gekennzeichnet, dass** die Funkeinheit (20) ausgebildet ist, nur dann Daten an die Lizenzverwaltungseinheit (46) zu senden, wenn sie von der Lizenzverwaltungseinheit (46) Authentifizierungsdaten zur eindeutigen Authentifizierung der Lizenzverwaltungseinheit (46) empfangen hat.

10. Vorrichtung (10, 50) nach einem der vorhergehenden Ansprüche, **dadurch gekennzeichnet, dass** die Funkeinheit (20) ausgebildet ist, von der Lizenzverwaltungseinheit (46) mittels Mobilfunk (44) ausgesandte Daten mit Updates für das Computerprogramm zu empfangen.

11. Vorrichtung (10) nach einem der vorhergehenden Ansprüche, **dadurch gekennzeichnet, dass** die Vorrichtung (10) einen Wartungsdatenspeicher (30), in dem Wartungsdaten gespeichert sind, umfasst, und dass die Funkeinheit (20)ausgebildet ist, die Authentifizierungsdaten und die Wartungsdaten an eine Dienstleistungseinheit (34) mittels Mobilfunk (36) zu übertragen.

12. Vorrichtung (10) nach einem der vorhergehenden Ansprüche, **dadurch gekennzeichnet, dass** die Vorrichtung (10) einen Tresor (12) zur Aufnahme von Geldkassetten (14a, 14b) umfasst, dass in dem Tresor (12) mindestens eine einen Authentifizierungsdatenspeicher (18a, 18b) umfassende Geldkassette (14a, 14b) aufgenommen ist, dass in dem Authentifizierungsdatenspeicher (18a, 18b) Authentifizierungsdaten zur eindeutigen Authentifizierung der Geldkassette (14a, 14b) durch eine Dienstleistungseinheit (22) gespeichert sind, dass Bestandsdaten mit Informationen über den aktuellen Bestand der Geldkassette (14a, 14b) an Wertscheinen ermittelbar sind, und dass die Funkeinheit (20) ausgebildet ist, die in dem Authentifizierungsdatenspeicher (18a, 18b) der Geldkassette (14a, 14b) gespeicherten Authentifizierungsdaten und die Bestandsdaten an die Dienstleistungseinheit (22) mittels Mobilfunk (24) zu übertragen.

13. Vorrichtung (10) nach einem der vorhergehenden Ansprüche, **dadurch gekennzeichnet, dass** die Vorrichtung (10) einen Tresor (12) zur Aufnahme von Geldkassetten (14a, 14b) umfasst, dass in dem Tresor (12) mindestens eine Geldkassette (14a, 14b) aufgenommen ist, die ein Speicherelement (18a, 18b) und eine Funkeinheit zum Senden von Daten von der Geldkassette (14a, 14b) zu einer Dienstleistungseinheit (22) mittels Mobilfunk (24) und/oder zum Empfangen von von der Dienstleistungseinheit (22) mittels Mobilfunk (24) ausgesandten Daten umfasst, dass in dem Speicherelement (18a, 18b) der Geldkassette (14a, 14b) Authentifizierungsdaten zur eindeutigen Authentifizierung der Geldkassette (14a, 14b) durch die Dienstleistungseinheit (22) gespeichert sind, dass Bestandsdaten mit Informationen über den aktuelle Bestand der Geldkassette (14a, 14b) **an** Wertscheinen ermittelbar sind, und dass die Funkeinheit der Geldkassette (14a, 14b) ausgebildet ist, die in dem Speicherelement (18a, 18b) der Geldkassette (14a, 14b) gespeicherten Authentifizierungsdaten und die Bestandsdaten an die Dienstleistungseinheit (22) mittels Mobilfunk (24) zu übertragen.

## Claims

1. Apparatus for handling securities,
having a control unit (38) for controlling the apparatus (10, 50, 60) and
having an authentication data memory (28) storing authentication data for explicit authentication of the apparatus (10, 50, 60),
wherein the control unit (38) is designed to process program data of a computer program,
**characterized in that**
the control unit (38) is designed to read the authentication data and to take the authentication data as as basis for generating an explicit reference value,
a transmission unit (20, 64) is designed to transmit reference data for generating an apparatus-individual licence key to a licence management unit (46),
the reference data comprise the reference value,
the transmission unit (20, 64) is designed to accept data comprising the licence key from the licence management unit (46),
wherein the control unit (38) is designed to take the licence key as a basis for enabling at least one functional module of the computer program, and
**in that** the transmission unit (20, 64) comprises a radio unit (20) for sending and receiving data by means of mobile data (44), **in that** the radio unit (20) is designed to send the reference data to the licence management unit (46) by means of mobile radio (44), **in that** the radio unit (20) is designed to receive the data comprising the licence key from the licence management unit (46) by means of mobile radio (44), and **in that** the radio unit (20) is designed to automatically send the reference data to the licence management unit (46) when the apparatus (10, 50) is first started up.

2. Apparatus (10, 50, 60) according to Claim 1, **characterized in that** the apparatus (10, 50, 60) comprises a subscriber identity module (SIM) (28) having a memory area for storing the authentication data.

3. Apparatus (10, 50, 60) according to Claim 2, **characterized in that** the apparatus (10, 50, 60) has an explicitly associated telephone number by means of the SIM (28).

4. Apparatus (10, 50, 60) according to either of Claims 2 and 3, **characterized in that** the SIM (28) stores application data for encrypting and/or signing data to be transmitted and/or for decrypting and/or checking the signature of received data.

5. Apparatus (10, 50, 60) according to one of the preceding claims, **characterized in that** the computer program is preinstalled in the factory.

6. Apparatus (10, 50, 60) according to one of the preceding claims, **characterized in that** the control unit (28) is designed to execute an algorithm to generate the reference value by means of program data.

7. Apparatus (60) according to one of the preceding claims, **characterized in that** the transmission unit (64) comprises at least one interface (62) via which the reference data are transferrable to an interchangeable removable data storage medium and via which the data are able to be read in from an interchangeable removable data storage medium using the licence key.

8. Apparatus (10, 50) according to one of the preceding claims, **characterized in that** the apparatus (10, 50) is integrated in a computer network of an operator of the apparatus (10, 50) via a wired and/or wireless network connection, and **in that** the data transfer is effected by means of mobile radio (44) via the radio unit (20) separately and independently of the network connection.

9. Apparatus (10, 50) according to one of the preceding claims, **characterized in that** the radio unit (20) is designed to send data to the licence management unit (46) only if it has received from the licence management unit (46) authentication data for explicit authentication of the licence management unit (46).

10. Apparatus (10, 50) according to one of the preceding claims, **characterized in that** the radio unit (20) is designed to receive from the licence management unit (46) data transmitted by means of mobile radio (44) with updates for the computer program.

11. Apparatus (10) according to one of the preceding claims, **characterized in that** the apparatus (10) comprises a maintenance data memory (30) storing maintenance data, and **in that** the radio unit (20) is designed to transfer the authentication data and the maintenance data to a service unit (34) by means of mobile radio (36).

12. Apparatus (10) according to one of the preceding claims, **characterized in that** the apparatus (10) comprises a safe (12) for holding cash boxes (14a, 14b), **in that** the safe (12) holds at least one cash box (14a, 14b) comprising an authentication data memory (18a, 18b), **in that** the authentication data memory (18a, 18b) stores authentication data for explicit authentication of the cash box (14a, 14b) by a service unit (22), **in that** inventory data with information about the present inventory of securities in the cash box (14a, 14b) are ascertainable, and **in that** the radio unit (20) is designed to transfer the authentication data stored in the authentication data memory (18a, 18b) of the cash box (14a, 14b) and the inventory data to the service unit (22) by means of mobile radio (24).

13. Apparatus (10) according to one of the preceding claims, **characterized in that** the apparatus (10) comprises a safe (12) for holding cash boxes (14a, 14b), **in that** the safe (12) holds at least one cash box (14a, 14b) comprising a memory element (18a, 18b) and a radio unit for sending data from the cash box (14a, 14b) to a service unit (22) by means of mobile radio (24) and/or for receiving data transmitted from the service unit (22) by means of mobile radio (24), **in that** the memory element (18a, 18b) of the cash box (14a, 14b) stores authentication data for explicit authentication of the cash box (14a, 14b) by the service unit (22), **in that** inventory data with information about the present inventory of securities in the cash box (14a, 14b) are ascertainable, and **in that** the radio unit of the cash box (14a, 14b) is designed to transfer the authentication data stored in the memory element (18a, 18b) of the cash box (14a, 14b) and the inventory data to the service unit (22) by means of mobile radio (24).

## Revendications

1. Appareil destiné à la manipulation de papiers fiduciaires,
doté d'une unité de commande (38) destinée à commander l'appareil (10, 50, 60) et
doté d'un enregistreur de données d'authentification (28), où sont enregistrées des données d'authentification destinées à l'authentification univoque de l'appareil (10, 50, 60),
dans lequel l'unité de commande (38) est conçue pour exécuter des données d'un programme informatique, **caractérisé en ce que**
l'unité de commande (38) est conçue pour lire les données d'authentification et produire une valeur de référence univoque en fonction des données d'authentification,
une unité de transmission (20, 64) est conçue pour transmettre les données de référence à une unité de gestion de licences (46) afin de produire une clé de licence individuelle à l'appareil,
les données de référence incluent la valeur de référence,
l'unité de transmission (20, 64) est conçue pour accepter les données de l'unité de gestion de licences (46) incluant la clé de licence,
dans lequel l'unité de commande (38) est conçue pour déverrouiller au moins un module de fonction du programme informatique en fonction de la clé de licence, et
**en ce que** l'unité de transmission (20, 64) comprend une unité radio (20) destinée à l'émission et à la réception de données par téléphonie mobile (44), **en ce que** l'unité radio (20) est conçue pour envoyer les données de référence à l'unité de gestion de licences (46) par téléphonie mobile (44), **en ce que** l'unité radio (20) est conçue pour recevoir par téléphonie mobile (44) de l'unité de gestion de licences (46) les données incluant la clé de licence, et **en ce que** l'unité radio (20) est conçue pour envoyer les données de référence à l'unité de gestion de licences (46) automatiquement lors de la première mise en service de l'appareil (10, 50).

2. Appareil (10, 50, 60) selon la revendication 1, **caractérisé en ce que** l'appareil (10, 50, 60) comprend une carte SIM (Subscriber Identity Module) (28) dotée d'une zone d'enregistrement afin d'enregistrer les données d'authentification.

3. Appareil (10, 50, 60) selon la revendication 2, **caractérisé en ce qu'**un numéro de téléphone est ordonné de façon univoque à l'appareil (10, 50, 60) à l'aide de la carte SIM (28).

4. Appareil (10, 50, 60) selon l'une des revendications 2 ou 3, **caractérisé en ce que** des données d'application destinées au chiffrage et/ou à la signature des données à transmettre et/ou destinées au déchiffrage et/ou à la vérification de la signature des données contenues sont enregistrées sur la carte SIM (28).

5. Appareil (10, 50, 60) selon l'une des revendications précédentes, **caractérisé en ce que** le programme informatique est préinstallé en usine.

6. Appareil (10, 50, 60) selon l'une des revendications précédentes, **caractérisé en ce que** l'unité de commande (28) est conçue pour exécuter un algorithme destiné à produire la valeur de référence à l'aide de données informatiques.

7. Appareil (60) selon l'une des revendications précédentes, **caractérisé en ce que** l'unité de transmission (64) comprend au moins une interface (62), par le biais de laquelle les données de référence sont transférables sur un support de données amovible interchangeable et par le biais de laquelle les données avec la clé de licence sont lisibles depuis un support de données amovible interchangeable.

8. Appareil (10, 50) selon l'une des revendications précédentes, **caractérisé en ce que** l'appareil (10, 50) est intégré dans un réseau informatique d'un exploitant de l'appareil (10, 50) par le biais d'une connexion filaire et/ou sans fil, et **en ce que** la transmission des données par téléphonie mobile (44) par le biais de l'unité radio (20) s'effectue de manière séparée et indépendante de la connexion réseau.

9. Appareil (10, 50) selon l'une des revendications précédentes, **caractérisé en ce que** l'unité radio (20) est conçue pour envoyer des données à l'unité de gestion de licences (46) seulement lorsqu'elle a d'abord reçu de l'unité de gestion de licences (46) des données d'authentification pour l'authentification univoque de l'unité de gestion de licences (46).

10. Appareil (10, 50) selon l'une des revendications précédentes, **caractérisé en ce que** l'unité radio (20) est conçue pour recevoir de l'unité de gestion de licences (46) des données émises par téléphonie mobile (44) avec des mises à jour pour le programme informatique.

11. Appareil (10) selon l'une des revendications précédentes, **caractérisé en ce que** l'appareil (10) comprend un enregistreur de données de maintenance (30) où des données de maintenance sont enregistrées, et **en ce que** l'unité radio (20) est conçue pour transmettre les données d'authentification et les données de maintenance à une unité de prestation de services (34) par téléphonie mobile (36).

12. Appareil (10) selon l'une des revendications précédentes, **caractérisé en ce que** l'appareil (10) comprend un coffre-fort (12) destiné à accueillir des cassettes d'espèces (14a, 14b), **en ce qu'**au moins une cassette (14a, 14b) comprenant un enregistreur de données d'authentification (18a, 18b) est accueillie dans le coffre-fort (12), **en ce que** des données d'authentification pour l'authentification univoque de la cassette (14a, 14b) sont enregistrées dans l'enregistreur de données d'authentification (18a, 18b) par une unité de prestation de services (22), **en ce que** des données de réserve avec des informations sur le contenu actuel en papiers fiduciaires de la cassette (14a, 14b) sont mesurables, et **en ce que** l'unité radio (20) est conçue pour transmettre les données d'authentification enregistrées dans l'enregistreur de données d'authentification (18a, 18b) de la cassette (14a, 14b) et les données de réserve à l'unité de prestation de services (22) par téléphonie mobile (24).

13. Appareil (10) selon l'une des revendications précédentes, **caractérisé en ce que** l'appareil (10) comprend un coffre-fort (12) destiné à accueillir des cassettes d'espèces (14a, 14b), **en ce qu'**au moins une cassette (14a, 14b), comprenant un élément enregistreur (18a, 18b) et une unité radio destinée à envoyer des données de la cassette (14a, 14b) à une unité de prestation de services (22) par téléphonie mobile (24) et/ou à recevoir des données émises depuis l'unité de prestation de services (22) par téléphonie mobile (24), est accueillie dans le coffre-fort (12), **en ce que** des données d'authentification pour l'authentification univoque de la cassette (14a, 14b) sont enregistrées dans l'élément enregistreur (18a, 18b) de la cassette (14a, 14b) par une unité de prestation de services (22), **en ce que** des données de réserve avec des informations sur le contenu actuel en papiers fiduciaires de la cassette (14a, 14b) sont mesurables, et **en ce que** l'unité radio de la cassette (14a, 14b) est conçue pour transmettre les données d'authentification enregistrées dans l'élément enregistreur (18a, 18b) de la cassette (14a, 14b) et les données de réserve à l'unité de prestation de services (22) par téléphonie mobile (24).
